# EUROPÄISCHE PATENTSCHRIFT

(11) **EP 0 193 050 B1**
(45) Veröffentlichungstag und Bekanntmachung des Hinweises auf die Patenterteilung: **25.05.1988**
(21) Anmeldenummer: 86101900.8
(22) Anmeldetag: 14.02.1986
(51) Int. Cl.: G03G 15/08, G03G 15/01

(54) **Multicolorlaserdrucker**
Multicolour laser printer
Imprimante laser pour impression en plusieurs couleurs

(30) Priorität: 18.02.1985 DE 3505565
(43) Veröffentlichungstag der Anmeldung: 03.09.1986
(73) Patentinhaber: SIEMENS AKTIENGESELLSCHAFT, 80333 München (DE)
(72) Erfinder: Mugrauer, Hubert, Dipl.-Ing. (FH), D-8011 Pöring (DE); Knott, Joseph, Dipl.-Ing. (FH), D-8132 Tutzing (DE)

(56) Entgegenhaltungen:
- US-A- 4 082 061
- US-A- 4 086 006
- US-A- 4 142 655
- US-A- 4 271 784

## Beschreibung

Die Erfindung betrifft ein nichtmechanisches Druck- oder Kopiergerät gemäß dem Oberbegriff des Patentanspruches 1.

Nichtmechanische Druckgeräte wie sie z.B. Laserdrucker darstellen, sind allgemein bekannt und mit Erfolg zur Anwendung gelangt.

Dabei wird im allgemeinen mit Hilfe eines Lasers oder mit Hilfe von magnetischen Aufzeichnungsmitteln auf einer Fotoleitertrommel oder einer magnetosensitiven Trommel ein latentes Bild erzeugt, das durch Auftragen von Toner in einer Entwicklerstation entwickelt und dann in der nachfolgenden Umdruckstation auf einen bandförmigen Aufzeichnungsträger übertragen wird. Das sich lose auf dem Aufzeichnungsträger befindliche, aus Toner bestehende Bild wird mit Hilfe einer Schmelzfixiereinrichtung, wie sie z.B. aus DE-A-27 17 260 bekannt ist, fixiert. Der bandförmige Aufzeichnungsträger wird dann über einen automatischen Papierstapler abgelegt:

Neben der üblichen Wärmeschmelzfixierung, ist es aus der DE-C-30 48 477 für Laserdrucker bekannt, Fixierstationen zu verwenden, bei der die Fixierung des Tonergemisches über Fixiermitteldampf erfolgt.

Ein großes Problem bei Laserdruckern ist der Mehrfarbendruck. So ist es zwar aus der US-A-3 991 713 bekannt, bei Kopiergeräten am Umfang der Fotoleitertrommel mehrere Entwicklerstationen mit verschiedenfarbigem Toner anzuordnen. Die Übertragung dieses Prinzips auf einen Laserdrucker scheitert aber an der hohen Druckgeschwindigkeit, die zu einer Vermischung der einzelnen Toner untereinander führt. Die häufig erforderliche Reinigung der einzelnen Entwicklerstationen würde den Druckbetrieb ständig unterbrechen.

Die gleichen Vorbehalte gelten für nichtmechanische Druck- oder Kopiergeräte, bei denen anstelle der Fotoleitertrommel eine magnetosensitive Trommel angeordnet ist, auf der das latente Bild durch Magnetisierung erzeugt wird.

Aus der US-A-4 082 061 ist ein mehrere Tonerbehälter umfassendes Kopiergerät bekannt, wobei ein Farbwechsel dadurch erfolgt, daß mittels Unterdruck der Toner aus der Entwicklerstation entfernt wird.

Aufgabe der Erfindung ist es, ein nichtmechanisches Druck- oder Kopiergerät der eingangs genannten Art so auszugestalten, daß es für Mehrfarbendruck geeignet ist.

Diese Aufgabe wird bei einer Vorrichtung der eingangs genannten Art gemäß dem kennzeichnenden Teil des ersten Patentanspruches gelöst.

Weitere vorteilhafte Ausführungsformen der Erfindung sind in den abhängigen Ansprüchen gekennzeichnet.

Ordnet man in einem nichtmechanischen Druck- oder Kopiergerät, das nur eine einzige Entwicklerstation aufweist, Tonervorratsbehältern unterschiedlicher Farbe an, die jeweils eine separat betätigbare Tonertransporteinrichtung aufweisen und die mit einer einzigen Entwicklerstation in Verbindung stehen, so läßt sich ein Mehrfarbendruck auf dem Aufzeichnungsträger dadurch erzeugen, daß derselbe Aufzeichnungsträger dem Gerät mehrfach bei entsprechend veränderter Farbzuführung zugeführt wird. Beim erforderlichen Farbwechsel von einer Farbe zur anderen, wird dabei die Tonerzuführung zur Entwicklerstation gestoppt, die Toneraufnahmefähigkeit des Ladungsbilderträgers durch großflächige Belichtung erhöht und damit die Tonerkonzentration des Toners der ursprünglichen Farbe in der Entwicklerstation durch Transport des Toners von der Entwicklerstation zur Reinigungsvorrichtung auf dem Ladungsbildträger verringert.

Nach Verringerung der Tonerkonzentration auf einen möglichst geringen Wert, wird die neue Farbe der Entwicklerstation zugeführt.

Damit ergibt sich ein besonders einfaches und kostengünstiges Verfahren mit Hilfe von nichtmechanischen Druck- oder Kopiergeräten Mehrfarbendruck zu erzeugen, ohne daß dazu mehrere störungsanfällige Entwicklerstationen entlang von dem Ladungsbildträger angeordnet werden müssen und ohne daß die Gefahr besteht, daß eine Vermischung von Toner unterschiedlicher Farbe erfolgt.

Die Verwendung eines Mehrkammertoner-Vorratsbehälters mit mehreren einzelnen Farben zugeordneten Tonerkammern, vereinfacht den mechanischen Aufbau und erleichtert den Tonertransport.

Nichtmechanische Druckeinrichtungen insbesondere Laserprinter, die mit einer Fixiereinrichtung ausgestattet sind, die nach dem Prinzip der Kaltfixierung arbeitet, haben den Vorteil, daß durch das Kaltfixierprinzip ein mehrfacher Durchlauf des Aufzeichnungsträgers durch den Laserprinter zu keiner Verformung des Aufzeichnungsträgers führt. Auch früher aufgebrachte Tonerschichten ändern sich hinsichtlich Farbe und Konsistenz nicht.

Eine Ausführungsform der Erfindung ist in den Zeichnungen dargestellt und wird im folgenden beispielsweise näher beschrieben. Es zeigen
Fig. 1 eine Funktionsdarstellung eines Laserprinters mit Kaltfixierung mit einem Mehrkammertoner-Vorratsbehälter und
Fig. 2 eine schematische Darstellung eines Mehrkammertoner-Vorratsbehälters mit einem verstellbaren Antrieb für die Tonertransporteinrichtung.

Bei dem in der Fig. 1 dargestellten Druck- oder Kopiergerät, das nach dem Prinzip der Elektrofotografie arbeitet, wird über eine Ladeeinrichtung LE eine Ladung auf die Oberfläche einer Fotoleitertrommel PH aufgebracht, auf der dann mittels eines von einem Rechner gesteuerten Laserstrahls LS oder mit dem Licht einer Formularvordruckstation FVS ein latentes Ladungsbild erzeugt wird. Anschließend werden die einzelnen latenten Ladungsbilder in einer Entwicklerstation ES, die in üblicherweise mit einer Entwicklerwalze EW und Tonertransportschnecken SCH ausgestattet ist, mit Tonerpulver eingefärbt..Die Entwicklerstation ES enthält dabei ein Zwei-Komponenten-Entwicklergemisch, das einerseits aus den eigentlichen Tonerteilchen besteht andererseits zum größten Teil aus Trägerteilchen. Das Mischungsverhältnis von Tonerteilchen zu Trägerteilchen beträgt im allgemeinen 1 : 100 Gewichtsanteile, wobei die Tonerteilchen beim Druckvorgang verbraucht werden, die Trägerteilchen jedoch innerhalb der Entwicklerstation ES verbleiben.

Das auf der Fotoleitertrommel erzeugte Tonerbild verläßt die Entwicklerstation ES und wird in einer Umdruckstation US auf Normalpapier P, das tangential an der Fotoleitertrommel-Oberfläche mittels einer Papiertransporteinheit PTE vorbeigeführt wird, übertragen. Die Umdruckstation US weist eine hier nicht näher beschriebene Einrichtung auf, die es ermöglicht das Papier an die Fotoleitertrommel an- und abzuschwenken. Von Zugrollen ZGR wird das Papier P dann aus der Papiertransporteinheit PTE durch eine Fixierstation FS, welche das Tonerbild dokumentenecht mit dem Papier in einem Fixierdampf fixiert, in eine Papierstapeleinrichtung PS gezogen. Nachdem das Tonerbild auf das Papier umgedruckt worden ist, wird von der Fotoleitertrommel-Oberfläche der restliche Toner von einer in einer Reinigungsstation RS vorgesehenen Reinigungsbürste RW abgebürstet und in ein Filtersystem abgesaugt. Zur Feinreinigung ist der Reinigungsstation RS in Transportrichtung der Fotoleitertrommel PH eine Vliesreinigungsstation VL nachgeordnet, in der über ein weiches Textilvlies das entlang der Fotoleitertrommel-Oberfläche streift, der noch evtl. verbleibende Toner von der Fotoleitertrommel-Oberfläche entfernt wird.

Die Entwicklerstation ES steht über aus Kunststoff bestehende Tonerförderrohre T mit einem Mehrkammertoner-Vorratsbehälter M in Verbindung. Der Mehrkammertoner-Vorratsbehälter (Fig. 2) besteht in dem beschriebenen Beispiel aus vier einzelnen Toner verschiedener Farbe aufnehmenden Tonerkammern TK1 bis TK4. Jede dieser Tonerkammern TK1 bis TK4 weist am Behältergrund eine Öffnung OE auf, in der Transportwendeln TS angeordnet sind. Die einzelnen Transportwendeln TS1 bis TS4 sind innerhalb der Tonerförderrohre T angeordnet und weisen einen hier nicht im einzelnen dargestellten Antriebsansatz A auf. Mit dem Antriebsansatz A in Verbindung steht ein von einer festen Kulisse über ein Stellantrieb ST verschiebliches Reibrad R. Das Reibrad R wiederum steht über einen Riemen RI in Funktionsverbindung mit der Antriebswelle eines Antriebsmotores MO. Über den Stellantrieb ST läßt sich das Reibrad R in der Führungsöffnung der Kulisse K verschieben und so in Reibverbindung mit den verschiedenen Antriebsansätzen A der verschiedenen Tonertransportwendeln TS bringen. Abhängig von der gewählten, den einzelnen Tonerkammern TK1 bis TK4 zugeordneten Tonerförderwendeln TS1 bis TS4 wird der Entwicklerstation ES der entsprechend eingefärbte Toner zugeführt. Die Steuerung des Farbwechsels von einer Tonerfarbe zur anderen übernimmt eine Steueranordnung CPU mit einer, hier nicht dargestellten, Mikroprozessor-Einrichtung, die einerseits mit dem verstellbaren Antrieb für die Mischschnecken, anderseits mit den einzelnen Aggregaten des Laserprinters (Papiertransport-Einrichtung, Entwicklerstation, Reinigungsstation, Vliesstation, Fotoleitertrommel, Ansteuereinrichtung für den Laserstrahl) in Verbindung steht.

Mit der vorstehend beschriebenen Anordnung läßt sich nun in der folgend dargestellten Weise auf einem Aufzeichnungsträger, in diesem Fall einem bandförmigen Aufzeichnungsträger, ein Mehrfarbendruck erzeugen :

Zu diesem Zwecke wird der aus Normalpapier bestehende Aufzeichnungsträger P in einem ersten Durchlauf mit einer ersten Farbe bedruckt. Dann wird der Aufzeichnungsträger erneut in den Laserprinter eingelegt und mit einer zweiten Farbe erneut bedruckt. Der Wechsel von einer Farbe zu anderen geschieht dadurch, daß über die Steueranordnung CPU zunächst die Tonerzufuhr zur Entwicklerstation ES durch Anhalten des Motors MO gestoppt wird. Gleichzeitig wird die Umdruckstation US von der Fotoleitertrommel PH abgeschwenkt. Bei sonst voll aktivem Laserprinter, d.h. bei sich drehender Fotoleitertrommel PH mit sämtlichen zugehörigen Aggregaten, wird die Fotoleitertrommel PH über den Laserstrahl LS voll belichtet und damit ihre Aufnahmefähigkeit für Toner erhöht. Die Fotoleitertrommel PH transportiert nun den in der Entwicklerstation EW enthaltenen Resttoner von der Entwicklerstation EW zur Reinigungsstation RS, wo er in bekannter Weise über die Reinigungsbürste RW von der Fotoleitertrommel entfernt wird. Durch dieses Verfahren wird die Tonerkonzentration in der Entwicklerstation EW innerhalb einer Zeitspanne von ca. 5 Minuten auf ein Minimum reduziert, d.h. von einem Anteil von 1,0 % Toner bezogen auf 99,0 % Anteile von Trägerteilchen auf einen Toneranteil von unter 1 %ₒ (Promille). Im Anschluß daran, wird ca. 2 Minuten lang der Entwicklerstation Toner der gewünschten Farbe dem abgemagerten Entwicklergemisch zugeführt. Dies geschieht durch Verschwenken des Reibrades R über den Stellantrieb ST und der anschließenden erneuten Betätigung des Motorantriebes MO. Nach ca. 2 Minuten wird in der Entwicklerstation EW eine für den Druckbetrieb ausreichende Tonerkonzentration im Entwicklergemisch EW mit der neuen Farbe erreicht. Durch erneute Betätigung der Papiertransporteinheit PTE und Anschwenken der Umdruckstation US kann das inzwischen neu eingelegte Papier P erneut mit der neuen Farbe bedruckt werden.

Mit der vorstehend beschriebenen Vorrichtung lassen sich nun durch Überlagerung von mehreren Farben Mischfarben herstellen bzw. auch Ausdrucke unterschiedlicher Farbe hintereinander bewerkstelligen, ohne daß dazu der Druckerbetrieb eine lange Zeit unterbrochen werden muß. Die Umstellung von einer Farbe zur anderen erfolgt dabei automatisch.

Bei der vorstehend beschriebenen Vorrichtung sind zum Messen der Tonerkonzentration keine besonderen Fühlelemente vorgesehen, wobei sich die erforderlichen Zeiten von ca. 5 Minuten zur Abmagerung des Tonergemisches und 2 Minuten zur Anreicherung als gute Erfahrungswerte herausgestellt haben. Die Steuerung der Anreicherung und Abmagerungsphase kann deshalb durch die Steuereinheit CPU über voreinstellbare Zeitglieder erfolgen. Soll Toner unterschiedlicher Konsistenz verwendet werden, so kann auch eine Einrichtung wie sie z.B. in der DE-C-31 30 836 beschrieben ist, zur Messung der Tonerkonzentration verwendet werden.

Die Druckleistung ist bei dieser Art des Mehrfarbendruckes von der Anzahl der gedruckten Farben stark abhängig. Wird z.B. ein Stapelpapier (2000 Blatt, 12 Zoll) vierfarbig bedruckt, so reduziert sich die Blattleistung auf 20 bis 25 % gegenüber dem normalen Einfarbendruck. Mischfarben können zweckmäßig auch in der beschriebenen Weise durch geeignete Rasterung sowie Überlagerung der entsprechenden Grundfarben erzeugt werden. Dies ist sowohl beim Druck variabler Daten, als auch beim gleichbleibenden Formularvordruck möglich.

Das vorstehend beschriebene Prinzip zum Mehrfarbendruck wurde anhand eines Laserprinters beschrieben, bei dem der Ladungsbildträger über einen Laser beschrieben wird. Anstelle des als Fotoleitertrommel ausgebildeten Ladungsbildträgers läßt sich auch eine magnetosensitive Trommel verwenden, auf der das latente Bild durch Magnetisierung erzeugt wird. Anstelle der großflächigen Belichtung in der Verarmungsphase muß dann eine großflächige Magnetisierung erfolgen.

## Patentansprüche

1. Nichtmechanisches Druck- oder Kopiergerät, bei dem ein auf einem umlaufenden photoleitfähigen oder magnetosensitiven Zwischenbildträger (PH) erzeugtes Latentbild in einer, Entwicklergemisch aus Trägerteilchen und Tonerteilchen enthaltenden Entwicklerstation (ES) durch Auftragen von Toner entwickelt und dann in einer Umdruckstation (US) auf ein Bildempfangspapier (P) übertragen wird, und das eine der Umdruckstation (US) nachgeordnete Reinigungseinrichtung (RS) für den Zwischenbildträger (PH) aufweist, wobei mehrere, Toner unterschiedlicher Farbe enthaltende Tonervorratsbehälter (TK1 bis TK4) vorgesehen sind, die je eine separat betätigbare Tonertransporteinrichtung (TS1 bis TS4) aufweisen und über eine Förderleitung (T) mit der einzigen Entwicklerstation (ES) in Verbindung stehen, dadurch gekennzeichnet, daß eine Einrichtung zum Abschwenken des Bildempfangspapiers (P) vom Zwischenbildträger (PH) in der Umdruckstation . (US) vorgesehen ist, wobei ein Farbwechsel zu einer anderen Farbe dadurch erfolgt, daß bei unterbrochener Tonerzuführung die Tonerkonzentration des Entwicklergemisches in der Entwicklerstation (ES) durch Transport von Toner aus der Entwicklerstation (ES) zur Reinigungsstation (RS) mittels des bei abgeschwenktem Bildempfangspapier (P) weiter umlaufenden Zwischenbildträgers (PH) zunächst stark gesenkt wird, und daß dann der Entwicklerstation (ES) Toner der anderen Farbe zugeführt wird.

2. Nichtmechanisches Druck- oder Kopiergerät nach Anspruch 1, dadurch gekennzeichnet, daß ein Mehrkammer-Tonervorratsbehälter (M) vorgesehen ist, der mehrere einzelnen Farben zugeordnete Tonerkammern (TK1 bis TK4) aufweist.

3. Nichtmechanisches Druck- oder Kopiergerät nach Anspruch 1, dadurch gekennzeichnet, daß ein Mehrfarbendruck dadurch bewirkt wird, daß das selbe Bildempfangspapier (P) dem Gerät mehrfach bei entsprechend veränderter Farbzuführung zugeführt wird.

4. Elektrofotografisches Druck- oder Kopiergerät nach einem der Ansprüche 1 bis 3, bei dem das Latentbild als elektrostatisches Ladungsbild im Umkehrverfahren entwickelt wird, dadurch gekennzeichnet, daß zum Farbwechsel des Toners über eine Farbwechselsteueranordnung (CPU) bei unterbrochener Tonerzuführung die Toneraufnahmefähigkeit des Zwischenbildträgers (PH) durch großflächige intensive Belichtung erhöht wird.

5. Magnetisches Druck- oder Kopiergerät nach einem der Ansprüche 1 bis 3, dadurch gekennzeichnet, daß zum Farbwechsel des Toners über eine Farbwechselsteueranordnung (CPU) bei unterbrochener Tonerzuführung die Toneraufnahmefähigkeit des Zwischenbildträgers (PH) in Form einer magnetosensitive Trommel durch großflächige Magnetisierung erhöht wird.

6. Nichtmechanisches Druck- oder Kopiergerät nach einem der Ansprüche 1 'bis 5, dadurch gekennzeichnet, daß für sämtliche Tonertransporteinrichtungen (TS1 bis TS4) eine gemeinsame, den einzelnen Tonertransporteinrichtungen (TS1 bis TS4) jeweils zuschaitbare Antriebseinrichtung (R) vorgesehen ist.

## Claims

1. A non-mechanical printer or copier wherein a latent image, produced on a rotating photoconductive or magneto-sensitive intermediate image carrier (PH) is developed by the application of toner in a developing station (ES) which contains a developer mixture consisting of carrier particles and toner particles, and is then transferred to an image receiving paper (P) in a transfer station (US), and which comprises a cleaning device (RS), arranged following the transfer station (US) for the intermediate image carrier (PH), where a plurality of toner supply containers (TK1 to TK4) are, provided which contain toners of different colours and which are each provided with a separately actuatable toner transportation device (TS1 to TS4) and are connected via a conveyor pipe (T) to the single developing station (ES), ,usg wnc characterised in that a device is provided for pivoting the image receiving paper (P) away from the intermediate image carrier (PH) in the transfer station (US), where a change from one colour to another takes place in that, with the toner supply interrupted, the toner concentration of the developer mixture in the developing station (ES) is firstly greatly reduced by transporting toner from the developing station (ES) to the cleaning station (RS) by means of the intermediate image carrier (PH), which continues to rotate when the image receiving paper (P) is pivoted away from it, and that then toner of the other colour is supplied to the developing station (ES).

2. A non-mechanical printer or copier as claimed in Claim 1, characterised in that a multichamber toner supply container (M) is provided which comprises a plurality of toner chambers (TK1 to TK4) assigned to different colours.

3. A non-mechanical printer or copier as claimed in Claim 1, characterised in that multicolour printing is effected in that the same image receiving paper (P) is supplied to the device several times with an appropriately changed colour supply..

4. An electro-photographic printer or copier as claimed in one of Claims 1 to 3, wherein the latent image is developed as an electrostatic charge image in a reversal process, characterised in that in order to change the colour of the toner, via a colour change control arrangement (CPU), with the toner supply interrupted, the toner absorbtion capacity of the intermediate image carrier (PH) is increased by large-area, intensive illumination.

5. A magnetic printer or copier as claimed in one of Claims 1 to 3, characterised in that in order to change the colour of the toner, via a colour change control arrangement (CPU), with the toner supply interrupted, the toner absorbtion capacity of the intermediate image carrier (PH), in the form of a magneto-sensitive drum, is increased by large-area magnetization.

6. A non-mechanical printer or copier as claimed in one of Claims 1 to 5, characterised in that for all the toner transportation devices (TS1 to TS4) a common drive device (R) is provided which can be connected to the individual toner transportation devices (TS1 to TS4).

## Revendications

1. Imprimante ou photocopieur non mécanique, dans lequel une image latente, produite sur un support d'image intermédiaire (PH) photoconducteur ou magnétosensible et entraîné en rotation, est développée, par application de toner, dans un poste de développement (ES) contenant un mélange de développement de particules porteuses et de particules de toner, et est par la suite transférée sur un papier récepteur d'images (P), dans un poste de transfert (US), et qui possède, pour le support d'image intermédiaire (PH), un poste de nettoyage (RS), situé après le poste de transfert, et dans lequel sont prévus plusieurs réservoirs de toner (TK1 à TK4) contenant du toner de différentes couleurs, et dont chacun possède un dispositif de transport de toner (TS1 à TS4) commandable individuellement et qui sont en liaison avec l'unique poste de développement (ES) par un tuyau d'alimentation (T), caractérisée en ce qu'il est prévu dans le poste de transfert (US) un dispositif destiné à écarter le papier récepteur d'image (P) du support de l'image intermédiaire, un changement d'une couleur à une autre étant obtenu, lors d'une interruption de l'alimentation en toner, la concentration en toner du mélange de développement, dans le poste de développement (ES), est tout d'abord fortement diminuée par transport du toner du poste de développement (ES) vers le poste de nettoyage (RS), au moyen du support d'images intermédiaire continuant à tourner, alors que le papier récepteur d'images (P) est dans sa portion écartée, et qu'ensuite le poste de développement (ES) est alimenté en toner de l'autre couleur.

2. Imprimante ou photocopieur non mécanique selon la revendication 1, caractérisé en ce qu'il est prévu un réservoir de toner (M) à chambres multiples qui présente plusieurs chambres à toner (TK1 à TK4) affectées à des couleurs individuelles.

3. Imprimante ou photocopieur non mécanique selon la revendication 1, caractérisé en ce que une impression en plusieurs couleurs est accomplie grâce au fait que le même papier récepteur d'images (P) est appliqué à l'appareil, plusieurs fois avec une alimentation correspondante de couleur différente.

4. Imprimante ou photocopieur électrophoto- graphique selon l'une des revendications 1 à 3, dans lequel l'image latente est développée en tant qu'image formée par des charges électrostatiques, selon le procédé reversai, caractérisé en ce que pour le changement de couleur du toner par l'intermédiaire d'un dispositif de commande de changement de couleur (CPU), lors d'une interruption de l'alimentation en toher, la capacité d'absorption en toner du support d'images intermédiaire (PH) est augmentée par l'exposition intense sur une grande surface.

5. Imprimante ou photocopieur magnétique selon l'une des revendications 1 à 3, caractérisé en ce que, pour le changement de couleur du toner, par l'intermédiaire d'un dispositif de commande de changement de couleur (CPU), lors d'une interruption de l'alimentation en toner, la capacité d'absorption en toner du support d'images intermédiaire (PH), en forme d'un tambour magnétosensible, est augmentée par une magnétisation de grande surface.

6. Imprimante ou photocopieur non mécanique selon l'une des revendications 1 à 5, caractérisé en ce que pour tous dispositifs de transport de toner (TS1 à TS4), est prévu un dispositif d'entraînement (R) commutable, commun, susceptible d'être accouplé respectivement aux dispositifs de transport de toner (TS1 à TS4) individuels.
